# EUROPÄISCHE PATENTSCHRIFT

(11) **EP 0 613 572 B1**
(45) Veröffentlichungstag und Bekanntmachung des Hinweises auf die Patenterteilung: **07.06.1995**
(21) Anmeldenummer: 92919887.7
(22) Anmeldetag: 30.09.1992
(51) Int. Cl.: G03G 11/00

(54) **VERFAHREN UND LÖSUNGSMITTEL ZUM FIXIEREN EINES AUF POLYSTYROLBASIS AUFGEBAUTEN TONERS AUF EINEM AUFZEICHNUNGSTRÄGER EINES DRUCK- ODER KOPIERGERÄTES**
METHOD AND SOLVENT FOR FIXING A POLYSTYRENE-BASED TONER ON A REPRODUCTION MEDIUM IN A PRINTING OR COPYING MACHINE
PROCEDE ET SOLVANTS POUR LE FIXAGE D'UN TONER A BASE DE POLYSTYRENE SUR UN SUPPORT DE REPRODUCTION D'UN APPAREIL D'IMPRESSION OU DE COPIE

(30) Priorität: 21.11.1991 EP 91119850
(43) Veröffentlichungstag der Anmeldung: 07.09.1994
(73) Patentinhaber: Siemens Nixdorf Informationssysteme Aktiengesellschaft, 33102 Paderborn (DE)
(72) Erfinder: GOLDMANN, Gerd, D-8000 München 83 (DE)
(74) Vertreter: Fuchs, Franz-Josef, Dr.-Ing.
(86) Internationale Anmeldenummer: EP9202267
(87) Internationale Veröffentlichungsnummer: WO9310485

(56) Entgegenhaltungen:
- EP-A- 0 465 037
- GB-A- 2 029 325

## Beschreibung

Die Erfindung betrifft ein Verfahren und ein Lösungsmittel zum Fixieren eines auf Polystyrolbasis aufgebauten Toners auf einem Aufzeichnungsträger eines Druck- oder Kopiergerätes, wobei in einer Fixiervorrichtung das Lösungsmittel verdampft wird und in diesem Zustand auf den Toner einwirkt.

Ein derartiges Verfahren ist z.B. aus der US-PS 4 311 723 bekannt.

Bei diesem als Kaltfixierung bezeichneten Verfahren wird der Toner im Dampf eines geeigneten Lösungsmittels angelöst und dabei ein inniger Kontakt zwischen Toner und Aufzeichnungsträger erreicht. Als Lösungsmittel wird dabei ein azeotropes Gemisch aus Trichlortrifluorethan (C₂Cl₃F₃) und Aceton (C₃H₆O) verwendet. Das primäre Lösungsmittel ist hierbei das Aceton, während das Trichlortrifluorethan als Flammschutzmittel dient. Das Trichlortrifluorethan (FCKW R133) besitzt ein hohes Ozonpotential von 80 % und einen hohen Treibhauseffekt von 135 %, was bei Freisetzung zur Umweltbelastung führt.

Weiterhin hat sich herausgestellt, daß das bekannte Lösungsmittel bei der Anwendung als Fixiermittel in Druck- oder Kopiergeräten zu einem verschlechterten Fixierergebnis in Form einer Unterfixierung führen kann. Bei bestimmten Druckprogrammen mit relativ hohem Einfärbungsgrad des Aufzeichnungsträgers und insbesondere bei einigen Papiersorten tritt eine Abmagerung des Acetonteils im Fixiermittels während des Druckens auf. Das azeotrope Verhalten des Gemisches ist damit nicht mehr gewährleistet.

Aus der älteren europäischen Anmeldung EP-A-0 465 037 ist es zwar bekannt teilhalogenierte Fluorchlorkohlenwasserstoffe, insbesondere R141b gemischt mit anderen Stoffen zum Kaltfixieren in Druck- oder Kopiergeräten zu verwenden, die Verwendung als Lösungsmittel in reiner Form ist daraus jedoch nicht entnehmbar.

Aufgabe der Erfindung ist es deshalb, ein Verfahren und ein Lösungsmittel zum Fixieren eines auf Polystyrolbasis aufgebauten Toners auf einen Aufzeichnungsträger eines Druck- oder Kopiergerätes bereitzustellen, das eine minimale Umweltbelastung bezüglich Ozonabbaupotential und Treibhauseffekt verursacht und auf der anderen Seite eine gleichbleibend konstante Fixierqualität auch bei unterschiedlichst aufgebauten Aufzeichnungsträgern gewährleistet.

Diese Aufgabe wird mit einem Verfahren und einem Lösungsmittel gemäß den Merkmalen der Patentansprüche 1 und 2 gelöst.

Vorteilhafte Ausführungsformen der Erfindung sind in den Unteransprüchen gekennzeichnet.

Stoffe mit der Summenformel C₂HF₃Cl₂ werden als teilhalogenierte Fluorchlorkohlenwasserstoffe oder Hydrofluoralkale bezeichnet. Sie sind besonders umweltfreundlich. Als besonders günstig hat sich aus diesen Verbindungen der teilhalogenierten Fluorchlorkohlenwasserstoffe die Verwendung von teilchloriertem Fluorkohlenwasserstoff R123 und von R141b herausgestellt. Der teilchlorierte Fluorkohlenwasserstoff HFCKW R123 besitzt gegenüber Tonern mit nichtvernetzter Polymermatrix, dessen Polymergrundmatrix aus Polystyrol und Methacrylaten besteht, eine so hohe Lösungswirkung, daß das R123 als alleiniges Fixiermittel (ohne Acetonzusatz) eingesetzt werden kann. Die Verwendung von R123 als Fixiermittel hat neben der geringen Umweltbelastung den Vorteil, daß es rein verwendet werden kann, so daß eine Abmagerung eines Gemischanteiles, wie bei den bekannten Fixiermitteln, während des Druckens nicht auftreten kann. Da das erfindungsgemäße Fixiermittel aus reinem R123 besteht, kann eine Unterfixierung nicht mehr auftreten. Aus diesem Grund können als Aufzeichnungsträger verschiedenste Papiersorten eingesetzt werden. Weiterhin hat das Fixiermittel eine geringe Luftfeuchteabhängigkeit im Gegensatz zu Aceton, welches gut wasserlöslich ist, weswegen auf eine Regelung der Luftfeuchte in der Fixiervorrichtung verzichtet werden kann, bzw. die von dem Aufzeichnungsträger in unterschiedlichster Menge aufgenommene Luftfeuchte sich nicht negativ auf den Fixierprozeß auswirkt. Die Verwendung des erfindungsgemäßen Fixiermittels ermöglicht ein größeres Fixierfenster bezüglich Unter- und Überfixierung, d.h. eine gleichbleibend konstante Fixierqualität bei unterschiedlichsten Betriebsbedingungen ohne zusätzlichen hohen Regelungsaufwand.

Anhand eines Ausführungsbeispiels, das in der Figur dargestellt ist, wird die Erfindung weiter erläutert:

In der Figur 1 ist eine Prinzipdarstellung eines elektrofotografischen Druckgerätes gezeigt. Kernpunkt dieses Gerätes ist eine Fotoleitertrommel FT. Auf der Oberfläche dieser Fotoleitertrommel FT ist eine fotoelektrische Schicht angeordnet. Diese wird zunächst mit Hilfe eines Korotrons KO gleichmäßig aufgeladen. Um die Ladungsbilder der zu druckenden Zeichen auf der Fotoleitertrommel zu erzeugen, wird die Oberfläche der Trommel partiell beleuchtet. Dies kann mit Hilfe eines Zeichengenerators erfolgen, der aus einem Laser LA, einer Ablenkzelle AB und einem Polygonspiegel PO bestehen kann. Es ist jedoch auch möglich einen Zeichengenerator zu verwenden, der als zeichenerzeugende Elemente eine Anordnung von Leuchtdioden aufweist. Das vom Laser LA ausgehende Licht wird in der Ablenkzelle AB, z.B. einer akustooptischen Ablenkzelle, entsprechend der zu druckenden Zeichen in Teilstrahlen aufgespaltet, die durch den Polygonspiegel PO auf die Oberfläche der Fotoleitertrommel FT gelenkt werden. Entsprechend den auf die Fotoleitertrommel gelenkten Teilstrahlen wird die Oberfläche der Trommel teilweise entladen.

Wird das dargestellte elektrofotografische Druckgerät als Kopiergerät verwendet, erfolgt in bekannter Weise eine Abbildung der zu kopierenden Auflage über eine entsprechende Optik auf die Fotoleitertrommel FT.

Die von dem Zeichengenerator bzw. der Abbildungsoptik für eine Kopiervorlage auf der Oberfläche der Fotoleitertrommel FT erzeugten Ladungsbilder werden in einer Entwicklerstation ES entwickelt, d.h. sie werden mit Entwicklergemisch eingefärbt. Als Entwicklergemisch wird eine Mischung aus Tonerteilchen und ferromagnetischen Trägerteilchen, sog. Zweikomponentenentwickler oder auch ein Einkomponentenentwickler verwendet. Die Entwicklerstation ES ist in bekannter Weise aufgebaut, sie kann z.B. Magnetbürsten enthalten.

Die entwickelten Tonerbilder aufweisenden Ladungsbilder auf der Fotoleitertrommel FT gelangen anschließend in eine Umdruckstation US. Dort ist wiederum ein Korotron K01 angeordnet. Durch das in der Umdruckstation US bestehende elektrostatische Feld werden die Tonerbilder auf einen Aufzeichnungsträger AT z. B. eine Papierbahn oder Einzelblätter herübergezogen. Die Tonerbilder haften verwischbar auf der Oberfläche des Aufzeichnungsträgers AT.

Der Aufzeichnungsträger AT kann aus einem Stapel STl entnommen werden und über Vorschubraupen VR der Umdruckstation US zugeführt werden. Hinter der Umdruckstation US ist eine Rolle RL angeordnet, durch die der Aufzeichnungsträger umgelenkt und zu einer Fixiervorrichtung FR geführt wird.

Die Fixiervorrichtung FR kann aus einem Gehäuse GH bestehen, durch das der Aufzeichnungsträger AT hindurchgeführt ist. In dem Gehäuse GH wird aus einem Lösungsmittel LM, das z.B. aus einer der durch die Summenformel C₂HF₃Cl₂ bezeichneten Verbindungen besteht, der zum Fixieren erforderliche Dampf erzeugt. Derartige Verbindungen werden als teilhalogenierte Fluorchlorkohlenwasserstoffe bezeichnet, diese haben die eingangs beschriebenen Vorteile. Aus der Gruppe der Verbindungen mit der Summenformel C₂HF₃Cl₂ hat sich als besonders vorteilhaft der teilchlorierte Fluorkohlenwasserstoff HFCKW R123 herausgestellt. Der dadurch erzeugte Lösungsmitteldampf wirkt auf den Aufzeichnungsträger AT ein, insbesondere auf den, auf dem Aufzeichnungsträger aufgebrachten Toner. Er löst die Tonerteilchen an, so daß diese auf dem Aufzeichnungsträger dauerhaft haften. Verwendet wird als Toner ein auf Polystyrolbasis aufgebauter Toner. Dabei hat sich als günstig herausgestellt, einen Toner mit nichtvernetzter Polymermatrix, dessen Polymergrundmatrix aus Polystyrol und Methaacrylaten besteht, herausgestellt. Der teilchlorierte Fluorkohlenwasserstoff HFCKW R123 besitzt gegenüber Toner mit nichtvernetzter Polymermatrix dessen Polymergrundmatrix aus Polystyrol und Methaacrylaten besteht, eine so hohe Lösungswirkung, daß das R123 als alleiniges Fixiermittel eingesetzt werden kann, was die eingangs beschriebenen Vorteile hat.

Lösungsmittel mit der Summenformel C₂HF₃Cl₂ sind teilhalogenierte Fluorchlorkohlenwasserstoffe. Diese teilhalogenierten Fluorchlorkohlenwasserstoffe sind insgesamt als Lösungsmittel für Fixiereinrichtungen in elektrofotografischen Druckeinrichtungen geeignet. Da - wie beschrieben - aus dem Lösungsmittel ein Fixierdampf erzeugt wird, z.B. durch Verdampfen auf einer Prall- oder Heizplatte, ist es günstig, wenn das Lösungsmittel einen niedrigen Siedepunkt hat, damit z.B. keine negativen Wärmeeinflüsse auf den Toner und das Papier ausgeübt werden und die zuzuführende Verdampfungsenergie nicht zu hoch ist. Als günstig hat sich dabei ein Siedepunkt von unter 35° herausgestellt.

Als Lösungsmittel kann auch ein anderer teilhalogenierter Fluorkohlenwasserstoff verwendet werden, z.B. R141b mit der Formel CFCl₂-CH₃ (1,1-Dichlor-1-fluorethan). Es ist als Treibmittel für Schaumkunststoffe bekannt.

Um eine ausreichende Fixierqualität des Toners auf dem Bedruckstoff, d.h. dem Aufzeichnungsträger AT zu erreichen, kann es günstig sein, die Fixiermittelkonzentration in der Fixierkammer FR gegenüber dem bekannten Fixiermittel etwas anzuheben. Dies kann gerätetechnisch durch eine mechanische Verkürzung einer als Sensor S für die Fixiermittelkonzentration dienenden Ultraschallmeßstrecke erreicht werden. Durch diese mechanische Verkürzung der Ultraschallmeßstrecke wird die Längenbasis für die Messung verkürzt, woraus eine automatische Erhöhung der Fixiermittelkonzentration bei einer Beibehaltung der sonstigen Regelungsgrößen einer bekannten Regelungsanordnung RA zur Regelung der Fixiermittelkonzentration in der Fixiervorrichtung resultiert. Die bekannte Regelungsanordnung RA regelt eine Heizeinrichtung HE, die mit einer Spannungsquelle SP verbunden ist und die mit Hilfe eines Schalters SH ein- bzw. ausgeschaltet wird.

Um ein Austreten von Lösungsmitteldampf aus dem Gehäuse GH zu verhindern, sind an der Zutritts- bzw. Austrittsstelle des Auszeichnungsträgers Kältefallen mit Dichtungen DI angeordnet.

Von der Fixiervorrichtung FR gelangt der Aufzeichnungsträger AT zu weiteren Rollen RL1, RL2, über die der Aufzeichnungsträger zu einem Aufnahmestapel ST2 transportiert wird.

## Patentansprüche

1. Verfahren zum Fixieren eines auf Polystyrolbasis aufgebauten Toners auf einen Aufzeichnungsträger (AT) eines Druck- oder Kopiergerätes, wobei in einer Fixiervorrichtung (FR) ein Lösungsmittel (LM) verdampft wird und in diesem Zustand auf den Toner einwirkt,
**dadurch gekennzeichnet**, daß als alleiniges Lösungsmittel (LM) ein teilhalogenierter Fluorchlorkohlenwasserstoff mit einer Siedetemperatur unter 35°, ausgewählt aus CHCl₂-CF₃ und CFCl₂-CH₃ verwendet wird und als Toner ein Toner mit nichtvernetzter Polymermatrix, dessen Polymergrundmatrix aus Polystyrol und Methacrylaten besteht, verwendet wird.

2. Lösungsmittel zum Fixieren eines auf Polstyrolbasis aufgebauten Toners mit nichtvernetzter Polymermatrix, dessen Polymergrundmatrix aus Polystyrol und Methacrylaten besteht, auf einen Aufzeichnungsträger (AT) eines Druck- oder Kopiergerätes, wobei in einer Fixiervorrichtung (FR) ein Lösungsmittel (LM) verdampft wird und in diesem Zustand auf den Toner einwirkt, **gekennzeichnet** durch einen teilhalogenierten Fluorchlorkohlenwasserstoff mit einer Siedetemperatur unter 35°, ausgewählt aus CHCl₂-CF₃ und CFCl₂-CH₃.

## Claims

1. Method for fixing a polystyrene-based toner on a recording medium (AT) of a printer or copier, whereby a solvent (LM) is evaporated in a fixing device (FR) and influences the toner in this condition, characterized in that a partly halogenated chlorofluorohydrocarbon having a boiling point below 35°, selected from CHCl₂-CF₃ and CFCl₂-CH₃, is used as the sole solvent (LM) and a toner having an uncrosslinked polymer matrix whose polymer base matrix consists of polystyrene and methacrylates is used as the toner.

2. Solvent for fixing a polystyrene-based toner having an uncrosslinked polymer matrix, whose polymer base matrix consists of polystyrene and methacrylates, on a recording medium (AT) of a printer or copier, whereby a solvent (LM) is evaporated in a fixing device (FR) and influences the toner in this condition, characterized by a partly halogenated chlorofluorohydrocarbon having a boiling point below 35°, selected from CHCl₂-CF₃ and CFCl₂-CH₃.

## Revendications

1. Procédé de fixage d'un toner à base de polystyrène sur un support d'enregistrement (AT) d'un appareil d'impression ou de copie, un solvant (LM) étant évaporé dans un dispositif de fixage (FR) et agissant en cet état sur le toner,
caractérisé en ce qu'il consiste à utiliser comme solvant (LM) unique un hydrocarbure fluorochloré, partiellement halogéné, ayant un point d'ébullition inférieur à 35°, choisi parmi CHCl₂-CF₃ et CFCl₂-CH₃ et à utiliser comme toner un toner ayant une matrice de polymère non réticulée, dont la matrice de base de polymère est en polystyrène et en méthacrylate.

2. Solvant destiné au fixage d'un toner à base de polystyrène ayant une matrice de polymère non réticulée, dont la matrice de base de polymère est en polystyrène et en méthacrylate, sur un support d'enregistrement (AT) d'un appareil d'impression ou de copie, un solvant (LM) étant évaporé dans un dispositif de fixage (FR) et agissant en cet état sur le toner, caractérisé par un hydrocarbure fluorochloré, partiellement halogéné, ayant un point d'ébullition inférieur à 35°, choisi parmi CHCl₂-CF₃ et CFCl₂-CH₃.
